# EUROPÄISCHE PATENTSCHRIFT

(11) **EP 0 378 730 B1**
(45) Veröffentlichungstag und Bekanntmachung des Hinweises auf die Patenterteilung: **14.07.1993**
(21) Anmeldenummer: 89100972.2
(22) Anmeldetag: 20.01.1989
(51) Int. Cl.: B65B 9/13

(54) **Vorrichtung zum Verpacken von Gegenständen mit einer bahnförmigen Kunststoffolie**
Apparatus for packaging articles using a tubular web of plastic material
Appareil pour emballer des objets avec une bande tubulaire en matière plastique

(43) Veröffentlichungstag der Anmeldung: 25.07.1990
(73) Patentinhaber: KURT LACHENMEIER A/S, DK-6400 Soenderborg (DK)
(72) Erfinder: Lachenmeier, Kurt, DK-6400 Sonderborg (DK); Thomsen, Flemming, DK-6300 Graasten (DK)
(74) Vertreter: Patentanwälte Kirschner & Grosse

(56) Entgegenhaltungen:
- DE-A- 2 146 464
- GB-A- 2 124 176

## Beschreibung

Die Erfindung betrifft eine Vorrichtung zum Verpacken von Gegenständen mit einer auf einer Vorratsrolle bahnförmig aufgewickelten Schlauch-Kunststoffolie nach dem Oberbegriff des Anspruchs 1. Insbesondere bezieht sie sich auf das Verpacken mit gestapeltem Gut, welches auf einer Palette abgesetzt ist.

Vorrichtungen zum Verpacken von Gegenständen mit einer bahnförmig aufgewickelten, schlauchförmigen Kunststoffolie gemäß dem Oberbegriff des Anspruchs 1 sind aus den deutschen Offenlegungsschriften DE-OS 21 46 464 und DE-OS 37 07 877 bekannt.

DE-OS 21 46 464 beschreibt eine Vorrichtung zum Aufbringen einer Verpackungshülle, bei der das auf einer Vorratsrolle bahnförmig aufgewickelte schlauchförmige Hüllenmaterial in bestimmter Länge von der Vorratsrolle abgezogen, an seiner Oberkante verschweißt und abgeschnitten, sodann durch eine im oberen Teil der Vorrichtung angeordnete Spreizvorrichtung auseinandergefaltet und danach von steuerbaren Greifzangen ergriffen und horizontal gestreckt wird. Daran anschließend greifen Spreizfinger in die inneren Ecken der auseinandergezogenen Hülle ein und führen diese abwärts über die zu verpackende Ladung. Bei der nachfolgenden Aufwärtsbewegung der Vorrichtung wird die Folie durch Wärmewirkung geschrumpft.

In der DE-OS 37 07 877 wird eine Vorrichtung beschrieben, bei der das schlauchförmige Hüllenmaterial ebenfalls auf einer Vorratsrolle bahnförmig aufgewickelt ist. Die Vorrichtung besteht aus einem in vertikaler Richtung beweglichen Rahmen mit zwei daran befindlichen horizontal beweglichen Konsolen, an denen sich je ein Fingerelement befindet. Die Fingerelemente greifen in das Innere der schlauchförmigen Kunststoffolie ein und entfalten und strecken diese in horizontaler Richtung. Durch Abwärtsbewegen des Rahmens wird sodann der gedehnte Folienschlauch vorbestimmter Länge über den zu verpackenden Stapel gezogen, wobei zumindest die Seitenflächen des Stapels von Folie bedeckt sind und durch das Zusammenziehen der horizontal gestreckten Folie bis zu einem gewissen Grade unter Zugspannung stehen.

Beide Lösungen haben den Nachteil, daß sie keine Vertikalstreckung der Folien ermöglichen und damit die Stabilität der Verpackung für viele Einsatzgebiete nicht ausreichend ist.

Es ist deshalb Aufgabe der Erfindung, eine Vorrichtung zum Verpacken von Gegenständen mit einer bahnförmigen Schlauch-Kunststoffolie zu schaffen, die auch eine Vertikalstreckung ermöglicht und damit die Stabilität des Verpackungsverbundes erhöht.

Die vorstehende Aufgabe wird durch die kennzeichnenden Merkmale des Hauptanspruches 1 gelöst.

Durch eine Erhebung an der der Folie zugewandten Seite der Fingerelemente wird der Reibungseinfluß beim Folienablauf erhöht und die Folie läßt sich nunmehr auch vertikal streckend verarbeiten. Dies kann durch weitere vorteilhafte Ausgestaltungen der Fingerelemente begünstigt werden, wobei diese durch mittels an ihnen angeformter Achsen um 90 ° drehbar in den Konsolen gelagert sind, so daß sie eine horizontale Warteposition und eine vertikale Funktionposition einnehmen können. Alle Kanten können abgerundet sein und zum besseren Ablauf der Folie nach oben kann die Oberkante in Form eines gebogenen zylinderförmigen Bügels ausgearbeitet sein. An ihrer der Folie zugewandten Seite weisen sie eine flächige Erhebung auf, durch die die Reibung mit der nach oben ablaufenden Folie erhöht wird, so daß die Folie in diesem Bereich schwerer abläuft und sich automatisch eine vertikale Stretchung ergibt. Durch die vertikale Stretchung wird gewährleistet, daß die Folie an der Oberseite des zu verpackenden Gegenstandes stramm anliegt. Dies kann in vorteilhafter Weise um so mehr unterstützt werden, indem die Aufschiebevorrichtung zum Aufschieben des entsprechenden Folienabschnitts auf das jeweilige Fingerelement eine vertikale Welle aufweist, die durch ihre Drehung jeweils kurze Folienlängen auf das Fingerelement aufschiebt und die Folie somit auf das Fingerelement aufrafft. Durch die geometrische Kombination von der Welle der Aufschiebevorrichtung und der Form des Fingerelementes wird das korrekte Aufrollen der Folie gewährleistet. Der gewünschte Reibungseinfluß bei dem vertikalen Abziehen der Folie von den Fingerelementen kann dadurch unterstützt werden, daß die Welle der Aufschiebevorrichtung entsprechend einstellbar ist.

Durch die abgerundete Form der Fingerelemente wird weiterhin vermieden, daß die Folie an den von den Fingerelementen ergriffenen Ecken dünner wird, was vor allem bei Vorwärmung der Folie leicht gegeben ist.

Weitere vorteilhafte Ausgestaltungen der Erfindung beziehen sich auf die optimale Erwärmung der Folie.

Dabei sind Wärmeeinrichtungen vorgesehen und derart angeordnet, daß die Temperatur der zum Verpacken benötigten Folienabschnitte konstant auf ein je nach Folienart verarbeitungsgünstiges Niveau gebracht und dort gehalten wird. In vorteilhafter Ausgestaltung der Erfindung ist vorgesehen, an der Zuführeinrichtung der Folie von der Vorratsrolle zum Rahmen Wärmeinrichtungen derart anzuordnen, daß der entsprechende Folienabschnitt von allen Seiten gleichmäßig erwärmt wird und die Folie somit dem Rahmen vorgewärmt zugeführt wird.

Als Wärmeeinrichtung zum Erzeugen und Aufrechterhalten des Temperaturniveaus werden Warmluftgebläse und Wärmestrahler, insbesondere Infrarotstrahler, vorgeschlagen.

Gemäß alternativer Ausführungsformen der vorliegenden Erfindung können die Wärmeeinrichtungen zum Erzeugen und Aufrechterhalten des Temperaturniveaus alternativ auch an dem Rahmen, den Konsolen oder an mehreren Orten gleichzeitig angeordnet sein und unterschiedliche Typen kombiniert werden. Sie sind auf jeden Fall derart angeordnet, daß die Folien von allen Seiten gleichmäßig erwärmt werden können.

Bei der Verwendung von Warmluftgebläsen ist es von besonderem Vorteil, diese derart anzuordnen, daß die Luftströmung in der gleichen Richtung wie die Folienbewegungsrichtung verläuft und zu dieser parallel ist. Dadurch kommt die relativ heiße Luft am Austritt des Warmluftgebläses mit der noch kalten Folie in Kontakt, während die Temperatur der Luft in Strömungsrichtung abnimmt und die Folientemperatur entsprechend zunimmt, so daß die gewünschte Folientemperatur im Bereich des Rahmens kurz vor dem Stretchungsvorgang erreicht ist. Es kann zur Vermeidung von Wärmeverlusten vorgesehen sein, die gesamte Vorrichtung oder Teile davon zumindest im Stretchbereich, d. h. im Verpackungsbereich gegen die kältere Umgebung abzuschirmen. Auch ist es zur Energieeinsparung zweckmäßig, ein Umluftsystem für die Gebläse vorzusehen, d. h., daß die noch warme Abluft den Gebläsen wieder zugeleitet wird und/oder zur Aufwärmung der Umgebung des Verpackungsbereiches dient.

Zum Einstellen des gewünschten Temperaturniveaus und zum Schalten der Wärmeeinrichtungen sind an einer Schalttafel angeordnete Schalter vorgesehen. Die Regelung des Temperaturniveaus geschieht mittels an sich bekannter und an geeigneten Orten befindlicher Regler.

Da die ideale Verarbeitungstemperatur der jeweils verwendeten Folie auch unterhalb der Umgebungstemperatur liegen kann, ist es natürlich auch möglich, Kühleinrichtungen anstelle von Wärmeeinrichtungen einzusetzen, beispielsweise also Kühlluftgebläse anstelle von Warmluftgebläsen.

Je nach gewünschtem Verhalten der Folie und in Abhängigkeit des Aufstellortes der Vorrichtung ist es zweckmäßig, die Folie entweder in ungestretchtem Zustand, wahrend des Stretchvorganges oder nach Abschluß des Stretchvorganges zu erwärmen.

Gemäß einer alternativen Ausführungsform der Erfindung kann Warmluft von innen in den auf die Fingerelemente aufgerafften Folienschlauchabschnitt eingeblasen werden. Dafür wird vorgeschlagen, daß die Fingerelemente Bohrungen aufweisen, so daß Warmluft durch diese in die Folien eingeleitet wird.

Weitere vorteilhafte Merkmale der Erfindung ergeben sich aus den übrigen Unteransprüchen im Zusammenhang mit der nachfolgenden Beschreibung, in der mehrere Ausführungsbeispiele der Erfindung näher erläutert sind. In den Zeichnungen zeigen:
- Fig. 1: eine teilweise geschnittene Seitenansicht der Verpackungsvorrichtung mit den erfindungsgemäßen Wärmeeinrichtungen,
- Fig. 2: eine teilweise geschnittene Seitenansicht der Verpackungsvorrichtung in einer anderern Ausführungsform der erfindungsgemäßen Wärmeeinrichtungen,
- Fig. 3: eine schematische Seitenansicht eines erfindungsgemäßen Fingerelementes und
- Fig. 4: eine schematische Darstellung von Fingerelementen mit Aufschiebvorrichtung.

Die in den Fig. 1 und 2 dargestellte Verpackungsvorrichtung umfaßt einen horizontalen Rahmen 2, der an einem Ständer 1 in vertikaler Richtung beweglich gelagert ist, wie dies durch den Doppelpfeil A angedeutet ist. Unterhalb der Rahmenöffnung ist das zu verpackende, stapelförmige Verpackungsgut 3 angeordnet, welches auf einer Palette 4 abgesetzt ist. Die Palette 4 wird gemeinsam mit dem Verpackungsgut 3 verpackt. Das Verpackungsgut 3 ist mittels einer Transporteinrichtung 5 in die Verpackungsposition unterhalb der Rahmenöffnung positionierbar und wird nach vollzogener Verpackung über diese Transporteinrichtung 5 weiterbefördert. Um das Verpackungsgut 3 und die Palette 4 mit dem Verpackungsmaterial unterfangen zu können, ist die Transportvorrichtung 5 entsprechend schmal ausgestaltet. Weiterhin ist eine nicht gezeigte Hebevorrichtung vorgesehen, um die Palette 4 in der gewünschten Höhe, wie mit Doppelpfeil C angedeutet, zu positionieren. Zur Verbesserung einer vertikalen Steifigkeit der Verpackung wird das Verpackungsmaterial zwischen die Transportvorrichtung 5 und der Palette 4 des Verpackungsgutes 3 zeitweilig eingeklemmt. Als Verpackungsmaterial dient eine Schlauchfolie 6, die auf einer Vorratsrolle 9 aufgewickelt ist und über Umlenkelemente wie Gleitschienen und Walzen einer am oberen Ende des Ständers 1 befestigten, horizontalen, in gleicher Richtung wie der Rahmen 2 nach vorne herausragenden Konsole 11 zugeführt wird. Die Schlauchfolie 6 ist in ihrem zusammengelegten Zustand derart gefaltet, daß sie an jeder Seite einen nach innen umgelegten Rand und zwei nach außen weisende Kantenhat.

Weitere Führungseinrichtungen und Einrichtungen zum Abschneiden und ggf. Zusammenschweißen des Folienschlauches in Querrichtung innerhalb der Konsole 11 sind nicht dargestellt.

An der oberen Zuführeinrichtung 7 ist das Warmluftgebläse 8 angeordnet. Die an dem Gebläse vorbeigeführte Folie wird in Gebläsenähe vergleichsweise stark erwärmt und kühlt sich bis zum vorderen Ende der Zuführeinrichtung 7 ab. Durch die gleichmäßig in der Zuführeinrichtung verteilte und auf die Ober- und Unterseite der Folie wirkende Warmluft wird der gesamte Folienabschnitt auf ein gewünschtes Temperaturniveau gebracht und dort gehalten.

Am Rahmen 2 sind zwei zueinander und den Rahmenteilen parallele Konsolen 12, 13 angeordnet. Die beiden Konsolen 12, 13 können aufeinanderzu und voneinander weg bewegt werden, wie durch die Doppelpfeile B angedeutet. Jede der Konsolen trägt zwei nicht gezeigte Saugkästen, die ein nicht näher dargestelltes Sauggebläse beinhalten. An jedem der Saugkästen ist ein verschwenkbares Fingerelement 14 gelagert, welches aus einer horizontalen, mit dem freien Ende zum Inneren der Rahmenöffnungen hinweisenden Nichtgebrauchsstellung in eine vertikal nach oben gerichtete Funktionsstellung verschwenkbar ist. Unterhalb der Ebene der Fingerelemente sind an den Unterseiten der Konsolen 12, 13 Warmluftgebläse 10a, 10b angeordnet, welche Warmluft in das Innere des Folienschlauches blasen. Durch diese Anordnung der Warmluftgebläse wird auch das vertikale Stretchverhalten der Folie in besonderer Weise begünstigt. Auf der Bedientafel 20 befinden sich Schalter und Einstellregler für die jeweiligen Gebläse.

In Fig. 2 sind über die Länge der Zuführeinrichtung 7 ober- und unterhalb des zugeführten Folienschlauches Infrarotstrahler 8a bis 8n angeordnet, welche den für den nächsten Verpackungsvorgang benötigten Folienabschnitt auf die gewünschte Temperatur bringen und dort halten.

Fig. 3 zeigt die besondere Ausgestaltung der Form des erfindungsgemäßen Fingerelements. Das Fingerelement ist um die Achse 16, 17 aus der horizontalen Wartestellung in die vertikale Funktionsstellung drehbar. Ungeführ in der Mitte des Fingerelements 14 an der der Folie zugewandten Seite befindet sich die flächige Erhebung 18. An der Oberkante befindet sich der zylindrische Bügel 15. Durch diese besondere Ausgestaltung wird gewährleistet, daß der auf die flächige Erhebung 18 aufgeraffte Folienteil durch die vertikale Herabbewegung des , Rahmens schwerer abgezogen wird als die Folie über den gerundeten Bügel 15 abläuft, wodurch eine vertikale Stretchung ermöglicht wird.

In Fig. 4 wird zusätzlich zu dem Fingerelement 14 noch die Welle 19 der Aufschiebevorrichtung gezeigt, welche mit ansich bekannten Mitteln derart einstellbar ist, daß der Reibungseinfluß beim Abziehen der Folie eingestellt werden kann, wodurch die vertikale Stretchung der Folie begünstigt werden kann.

## Patentansprüche

1. Vorrichtung zum Verpacken von Gegenständen (3) mit einer bahnförmigen Schlauch-Kunststoffolie (6) mit einem horizontalen, vertikal bewegbaren Rahmen (2), einer Zuführeinrichtung (7) zum Zuführen der Kunststoffolie (6) von einer Vorratsrolle (9) zum Rahmen (2), zwei am Rahmen (2) gelagerten, zueinander horizontal bewegbaren Konsolen (12, 13) mit mindestens je einem Fingerelement (14) an jeder der Konsolen zum Erfassen und Führen der Kunststoffolie (6) sowie Wärmeeinrichtungen (8), die die Temperatur der zum Verpacken benötigten Folienabschnitte auf ein je nach Folienmaterial verarbeitungsgünstiges Niveau bringen und halten, **dadurch gekennzeichnet,** daß die Fingerelemente (14) an ihrer der Kunstoffolie (6) zugewandten Seite eine Erhebung (18) zur Erhöhung des Reibungseinflusses beim Folienablauf aufweisen.

2. Vorrichtung nach Anspruch 1, dadurch gekennzeichnet, daß die Fingerelemente (14) um ihre Befestigungsachse (16, 17) von der horizontalen Wartestellung in die vertikale Funktionsstellung drehbar sind.

3. Vorrichtung nach Anspruch 1 oder 2, dadurch gekennzeichnet, daß die Fingerelemente (14) an ihrem der Drehachse (17) entgegengesetzten Ende einen gebogenen zylindrischen Bügel (15) aufweisen, der das einwandfreie Ablaufen der Kunststoffolie (6) vom Fingerelement (14) gewährleistet.

4. Vorrichtung nach einem der vorhergehenden Ansprüche, dadurch gekennzeichnet, daß im Bereich der Erhebung (18) der Fingerelemente (14) jeweils eine Aufschiebevorrichtung angeordnet ist, die den zu verarbeitenden Folienabschnitt auf das jeweilige Fingerelement (14) aufschiebt.

5. Vorrichtung nach Anspruch 4, **dadurch gekennzeichnet,** daß die Aufschiebevorrichtung eine vertikale Welle (19) aufweist, die durch ihre Drehung jeweils kurze Folienlängen auf das Fingerelement (14) aufschiebt und somit rafft.

6. Vorrichtung nach Anspruch 5, **dadurch gekennzeichnet,** daß die Welle (19) der Aufschiebevorrichtung so einstellbar ist, daß ein gewünschter Reibungseinfluß während des Überziehens der Kunstoffolie (6) über den zu verpackenden Gegenstand erzielt wird.

7. Vorrichtung nach einem oder mehreren der Ansprüche 1 bis 6, **dadurch gekennzeichnet,** daß die Wärmeeinrichtungen (8) zum Erzeugen und Aufrechterhalten des Tempraturniveaus an der Zuführeinrichtung (7) angeordnet sind.

8. Vorrichtung nach einem oder mehreren der Ansprüche 1 bis 6, **dadurch gekennzeichnet**, daß die Wärmeeinrichtungen (8) zum Erzeugen und Aufrechterhalten des Temperaturniveaus an dem Rahmen (2) angeordnet sind.

9. Vorrichtung nach einem oder mehreren der Ansprüche 1 bis 6, **dadurch gekennzeichnet,** daß die Wärmeeinrichtungen (8) zum Erzeugen und Aufrechterhalten des Temperaturniveaus an den Konsolen (12, 13) angeordnet sind.

10. Vorrichtung nach einem oder mehreren der Ansprüche 1 bis 6, **dadurch gekennzeichnet,** daß die Wärmeeinrichtungen (8) zum Erzeugen und Aufrechterhalten des Temperaturniveaus an mehreren Orten angeordnet sind.

11. Vorrichtung nach wenigstens einem der vorhergehenden Ansprüche, **dadurch gekennzeichnet,** daß die Wärmeeinrichtungen (8) Wärmestrahler, insbesondere Infrarotstrahler sind.

12. Vorrichtung nach einem oder mehreren der Ansprüche 1 bis 10, **dadurch gekennzeichnet**, daß die Wärmeeinrichtungen (8) Warmluftgebläse sind.

13. Vorrichtung nach Anspruch 12, **dadurch gekennzeichnet,** daß die Warmluftgebläse derart angeordnet sind, daß die Luftströmungsrichtung parallel und gleichgerichtet zur Folienbewegungsrichtung verläuft.

14. Vorrichtung einem oder mehreren der Ansprüche 1 bis 6, **dadurch gekennzeichnet**, daß die Wärmeeinrichtungen (8) zum Erzeugen und Aufrechterhalten des Temperaturniveaus als Kombinationen unterschiedlicher Typen angeordnet sind.

15. Vorrichtung nach wenigstens einem der vorhergehenden Ansprüche, **dadurch gekennzeichnet,** daß die Wärmeeinrichtungen (8) zum Erzeugen und Aufrechterhalten des Tempersturniveaus derart angeordnet sind, daß die Kunststoffolie (6) von allen Seiten gleichmäßig erwärmt werden.

16. Vorrichtung nach wenigstens einem der vorhergehenden Ansprüche, **dadurch gekennzeichnet,** daß die Wärmeeinrichtungen (8) zum Erzeugen und Aufrechterhalten des Temperaturniveaus mittels an einer Schalttafel (20) angeordneter Schalter zum Schalten und Einstellen zu bedienen sind.

17. Vorrichtung nach einem oder mehreren der Ansprüche 1 bis 15, **dadurch gekennzeichnet,** daß für die Wärmeeinrichtungen (8) zum Aufrechterhalten des Temperaturniveaus Regler vorgesehen sind.

18. Vorrichtung nach wenigstens einem der vorhergehenden Ansprüche, **dadurch gekennzeichnet,** daß die Wärmeeinrichtungen (8) zum Erzeugen und Aufrechterhalten des Temperaturniveaus so angeordnet sind, daß die zum nächsten Verpackungsvorgang benötigte Kunststoffolie (6) noch ungestretcht ist, wenn sie an den Wärmeeinrichtungen vorbeigeführt wird.

19. Vorrichtung nach einem oder mehreren der Ansprüche 1 bis 9, **dadurch gekennzeichnet,** daß die Wärmeeinrichtungen (8) zum Erzeugen und Aufrechterhalten des Temperaturniveaus so angeordnet sind daß die zum nächsten Verpackungsvorgang benötigte Kumststoffolie (6) von den Wärmeeinrichtungen während des Stretchvorganges oder nach dem Stretchvorgang erwärmt wird.

20. Vorrichtung nach wenigstens einem der vorhergehenden Ansprüche, **dadurch gekennzeichnet,** daß die Wärmeeinrichtungen (8) zum Erzeugen und Aufrechterhalten des Temperaturniveaus so angeordnet sind, daß in die zum nächsten Verpackungsvorgang benötigte Kunststoffolie (6) Warmluft eingeblasen wird, während die Kunststoffolie (6) auf die Fingerelemente (14) aufgerafft und nach deren Eingreifen gestretcht wird.

21. Vorrichtung nach wenigstens einem der vorhergehenden Ansprüche, d**adurch gekennzeichnet,** daß die Fingerelemente (14) Bohrungen aufweisen, so daß Warmluft zum Erzeugen und Aufrechterhalten des Temperaturniveaus durch diese in die Kunststoffolie (6) einleitbar ist.

22. Vorrichtung nach einem der Ansprüche 20 oder 21, **dadurch gekennzeichnet**, daß die Fingerelemente (14) über ihre gesamte Länge derart gerundet sind, daß die Folie (6) an den von den Fingerelementen (14) ergriffenen Ecken eine konstante Stärke beibehält.

## Claims

1. Apparatus for packaging articles (3) with a tubular web of plastic material (6), comprising a horizontal vertically movable frame (2), a feed device (7) for feeding the plastic material (6) from a supply reel (9) to the frame (2), two brackets (12, 13) movable horizontally in relation to one another and mounted on the frame (2) and each having at least one finger element (14) on each of the brackets to engage and guide the plastic material (6) and heating means (8) which bring the temperature of the plastic material portions required for packaging to a level which is favourable for processing depending on the plastic material, and hold the same at said temperature, characterised in that the finger elements (14) have, on their side facing the plastic material (6), a projection (18) to increase the effect of friction during the movement of the plastic material.

2. Apparatus according to claim 1, characterised in that the finger elements (14) are rotatable about their fixing axis (16, 17) from the horizontal stand-by position into the vertical operating position.

3. Apparatus according to claim 1 or 2, characterised in that the finger elements (14) have, at their end remote from the rotational axis (17), a bent cylindrical yoke (15) which guarantees perfect movement of the plastic material (6) away from the finger element (14).

4. Apparatus according to any one of the preceding claims, characterised in that a device for pushing the portion of plastic material for processing on to the associated finger element (14) is provided in the zone of the projection (18) of each of the finger elements (14).

5. Apparatus according to claim 4, characterised in that the push-on device comprises a vertical shaft (19) which, by its rotation, pushes short lengths of plastic material on to the finger element (14) and thus gathers the same.

6. Apparatus according to claim 5, characterised in that the shaft (19) of the push-on device is so adjustable as to give the required frictional effect during the pulling of the plastic material (6) over the article for packaging.

7. Apparatus according to one or more of claims 1 to 6, characterised in that the heating means (8) for producing and maintaining the temperature level are disposed on the feed device (7).

8. Apparatus according to one or more of claims 1 to 6, characterised in that the heating means (8) for producing and maintaining the temperature level are disposed on the frame (2).

9. Apparatus according to one or more of claims 1 to 6, characterised in that the heating means (8) for producing and maintaining the temperature level are disposed on the brackets (12, 13).

10. Apparatus according to one or more of claims 1 to 6, characterised in that the heating means (8) for producing and maintaining the temperature level are disposed at a number of locations.

11. Apparatus according to at least one of the preceding claims, characterised in that the heating means (8) are heat radiators, more particularly infrared radiators.

12. Apparatus according to one or more of claims 1 to 10, characterised in that the heating means (8) are hot-air blowers.

13. Apparatus according to claim 12, characterised in that the hot-air blowers are so disposed that the direction of the air flow is parallel to and in the same direction as the direction of plastic material movement.

14. Apparatus according to one or more of claims 1 to 6, characterised in that the heating means (8) for producing and maintaining the temperature level are disposed as a combination of different types.

15. Apparatus according to at least one of the preceding claims, characterised in that the heating means (8) for producing and maintaining the temperature level are so disposed that the plastic material (6) is uniformly heated from all sides.

16. Apparatus according to at least one of the preceding claims, characterised in that the heating means (8) for producing and maintaining the temperature level are operated by means of actuating and adjusting switches disposed on a switchboard (20).

17. Apparatus according to one or more of claims 1 to 15, characterised in that controllers are provided for the heating means (8) in order to maintain the temperature level.

18. Apparatus according to at least one of the preceding claims, characterised in that the heating means (8) for producing and maintaining the temperature level are so disposed that the plastic material (6) required for the next packaging operation is still unstretched when it is taken past the heating means.

19. Apparatus according to one or more of claims 1 to 9, characterised in that the heating means (8) for producing and maintaining the temperature level are so disposed that the plastic material (6) required for the next packaging operation is heated by the heating means during or after the stretching operation.

20. Apparatus according to at least one of the preceding claims, characterised in that the heating means (8) for producing and maintaining the temperature level are so disposed that hot air is blown into the plastic material (6) required for the next packaging operation during the period when the plastic material (6) is gathered on to the finger elements (14) and is stretched after the engagement thereof.

21. Apparatus according to at least one of the preceding claims, characterized in that the finger elements (14) have bores so that hot air can be introduced through them into the plastic material (6) in order to produce and maintain the temperature level.

22. Apparatus according to claim 20 or 21, characterised in that the finger elements (14) are so rounded over their entire length that the plastic material (6) retains a constant thickness at the corners engaged by the finger elements (14).

## Revendications

1. Dispositif pour emballer des objets (3) avec une bande tubulaire en matière plastique (6) comportant un châssis (2) horizontal, mobile verticalement, un dispositif d'amenée (7) pour l'amenée de la bande en plastique (6) à partir d'un rouleau d'alimentation (9) vers le châssis (2), deux supports (12, 13) montés sur le châssis (2), mobiles horizontalement l'un par rapport à l'autre avec au moins respectivement un élément en forme de doigt (14) sur chacun des supports pour saisir et guider la bande en plastique (6) ainsi que des dispositifs thermiques (8) qui amènent et maintiennent la température des sections de bande nécessaires pour l'emballage à un niveau favorable au traitement en fonction de la matière de la bande, caractérisé en ce que les éléments en forme de doigt (14) présentent, sur leur côté détourné de la bande en plastique (6), une bosse (18) destinée à augmenter l'influence de la friction lors du déroulement de la bande.

2. Dispositif selon la revendication 1, caractérisé en ce que les éléments en forme de doigt (14) sont rotatifs autour de leur axe de fixation (16, 17) à partir de la position d'attente horizontale jusque dans la position de fonctionnement verticale.

3. Dispositif selon la revendication 1 ou 2, caractérisé en ce que les éléments en forme de doigt (14) présentent sur leur extrémité opposée à l'axe rotatif (17) un étrier cylindrique courbé (15) qui assure le bon déroulement de la bande en plastique (6) à partir de l'élément en forme de doigt (14).

4. Dispositif selon l'une des revendications précédentes, caractérisé en ce qu'au niveau de la bosse (18) des éléments en forme de doigt (14) est respectivement agencé un dispositif de poussée qui exerce une poussée sur la section de bande à traiter sur l'élément en forme de doigt respectif (14).

5. Dispositif selon la revendication 4, caractérisé en ce que le dispositif de poussée comporte un arbre vertical (19) qui par sa rotation pousse respectivement deux courtes longueurs de bande sur l'élément en forme de doigt (14) et l'entraîne de cette manière.

6. Dispositif selon la revendication 5, caractérisé en ce que l'arbre (19) peut être ajusté sur le dispositif de poussée de manière à obtenir l'incidence de friction souhaitée pendant le recouvrement de la bande en plastique (6) sur l'objet à emballer.

7. Dispositif selon une ou plusieurs des revendications 1 à 6, caractérisé en ce que les systèmes thermiques (8) destinés à produire et à maintenir le niveau de température sont agencés au niveau du dispositif d'amenée (7).

8. Dispositif selon une ou plusieurs des revendications 1 à 6, caractérisé en ce que les systèmes thermiques (8) sont agencés de façon à produire et à maintenir le niveau de température sur le châssis (2).

9. Dispositif selon une ou plusieurs des revendications 1 à 6, caractérisé en ce que les systèmes thermiques (8) pour la production et le maintien du niveau de température sont agencés au niveau des supports (12, 13).

10. Dispositif selon une ou plusieurs des revendications 1 à 6, caractérisé en ce que les systèmes thermiques (8) destinés à produire et à maintenir le niveau de température sont agencés en plusieurs endroits.

11. Dispositif selon au moins l'une des revendications précédentes, caractérisé en ce que les systèmes thermiques (8) sont des radiateurs thermiques, notamment des radiateurs à infrarouges.

12. Dispositif selon une ou plusieurs des revendications 1 à 10, caractérisé en ce que les systèmes thermiques (8) sont des soufflantes d'air chaud.

13. Dispositif selon la revendication 12, caractérisé en ce que les soufflantes d'air chaud sont disposées de façon que l'écoulement d'air s'effectue parallèlement et dans la même direction que la direction de déplacement de la bande.

14. Dispositif selon une ou plusieurs des revendications 1 à 6, caractérisé en ce que les dispositifs thermiques (8) pour la production et le maintien du niveau de température sont agencés sous forme de combinaisons de type différent.

15. Dispositif selon au moins l'une des revendications précédentes, caractérisé en ce que les systèmes thermiques (8) pour la production et le maintien du niveau de température sont disposés de telle manière que la bande de matière plastique (6) est chauffée uniformément par tous les côtés.

16. Dispositif selon au moins l'une des revendications précédentes, caractérisé en ce que les systèmes thermiques (8) pour la production et le maintien du niveau de température peuvent être actionnés au moyen d'un commutateur agencé sur un tableau de commande (20) pour la mise en service et hors service.

17. Dispositif selon une ou plusieurs des revendications 1 à 15, caractérisé en ce que des régulateurs sont prévus pour les systèmes thermiques (8) pour le maintien du niveau de la température.

18. Dispositif selon au moins l'une des revendications précédentes, caractérisé en ce que les systèmes thermiques (8) pour la production et le maintien du niveau de température sont agencés de façon que la bande de plastique (6) nécessaire pour l'opération d'emballage suivante est encore à l'état non étiré lorsqu'elle passe devant les systèmes thermiques.

19. Dispositif selon une ou plusieurs des revendications 1 à 9, caractérisé en ce que les systèmes thermiques (8) pour la production et le maintien du niveau de température sont agencés de façon que la bande de matière plastique (6) nécessaire pour l'opération d'emballage suivante est chauffée par les systèmes thermiques pendant l'opération d'étirage ou après l'opération d'étirage.

20. Dispositif selon au moins l'une des revendications précédentes, caractérisé en ce que les systèmes thermiques (8) pour la production et le maintien du niveau de température sont agencés de façon que la feuille thermique (6) nécessaire pour l'opération d'emballage suivante reçoit un soufflage d'air chaud tandis que la bande plastique (6) est reprise par les éléments en forme de doigt (14) pour être ensuite étirée.

21. Dispositif selon au moins l'une des revendications précédentes, caractérisé en ce que les éléments en forme de doigt (14) présentent des alésages de sorte que de l'air chaud peut être amené dans la bande de matière plastique (6) pour la production et le maintien du niveau de température.

22. Dispositif selon l'une des revendications 20 ou 21, caractérisé en ce que les éléments en forme de doigt (14) sont arrondis sur toute leur longueur de sorte que la bande de plastique (6) conserve une épaisseur constante sur les coins saisis par les éléments en forme de doigt (14).
